# EUROPÄISCHE PATENTSCHRIFT

(11) **EP 3 282 081 B1**
(45) Veröffentlichungstag und Bekanntmachung des Hinweises auf die Patenterteilung: **09.12.2020**
(21) Anmeldenummer: 17180881.9
(22) Anmeldetag: 12.07.2017
(51) Int. Cl.: E06B 9/24, E06B 9/262, E06B 9/264, E06B 9/30, E06B 9/40, E06B 9/52

(54) **VORSATZRAHMEN ZUR ANBRINGUNG AN DER WITTERUNGSSEITE EINES FENSTERS ODER EINER TÜR**
ATTACHED FRAME UNIT FOR MOUNTING TO A WEATHER SIDE OF A WINDOW OR A DOOR
CADRE DE PAREMENT À APPLIQUER SUR LA FACE EXPOSÉE AUX INTEMPÉRIES D'UNE FENÊTRE OU D'UNE PORTE

(30) Priorität: 11.08.2016 DE 102016114899
(43) Veröffentlichungstag der Anmeldung: 14.02.2018
(73) Patentinhaber: MHZ HACHTEL GmbH & Co. KG, 70771 Leinfelden-Echterdingen (DE)
(72) Erfinder: HACHTEL, Jochen, 97990 Weikersheim (DE); BÖHM, Dieter, 97258 Gollhofen (DE)
(74) Vertreter: advotec.

(56) Entgegenhaltungen:
- WO-A1-97/27378
- WO-A2-2009/137327
- DE-U1-202005 000 627
- GB-A- 2 423 328
- KR-B1- 101 219 091
- US-A1- 2015 096 695
- US-B1- 8 496 039

## Beschreibung

Die Erfindung betrifft einen Vorsatzrahmen zur Anbringung an einem Fenster oder einer Tür nach dem Oberbegriff des Anspruchs 1. Gattungsgemäße Vorsatzrahmen sind aus dem Stand der Technik bekannt und dienen der Anbringung von Insektenschutzelementen, beispielsweise Insektenschutzgittern oder Insektenschutzrollos, an der Außenseite von Fenstern oder Türen. Aus der DE 296 15 872 U1 ist beispielsweise ein Vorsatzrahmen bekannt, an dem ein Insektenschutzrollo befestigt ist. Aus der DE 20 2005 000 627 U1 ist ein Vorsatzrahmen bekannt, der mit Befestigungsklammern lösbar am Blendrahmen eines Fensters fixierbar ist.

Aus der WO 97/27378 A1 ist ein Vorsatzrahmen mit Sonnenschutzeinrichtung bekannt, der wahlweise auf der Innenseite oder Witterungsseite eines Fensters oder einer Tür angebracht werden kann.

Das Dokument KR 101 219 091 B1 zeigt eine Vorrichtung nach dem Oberbegriff des Anspruchs 1.

Ein Problem bei Vorsatzrahmen mit Sonnenschutzeinrichtung, die auf der Witterungsseite eines Fensters oder einer Tür angebracht werden, ist die bei geöffnetem Fenster oder Tür an der Sonnenschutzeinrichtung auftretende Windlast. Denn bei geöffnetem Fenster oder Tür wird das Sonnenschutzelement nicht mehr von der Scheibe des Fensters oder der Tür abgestützt, so dass die auftretende Windlast das Sonnenschutzelement nach innen drücken und dadurch beschädigen kann.

Aufgabe der vorliegenden Erfindung ist es, einen neuen Vorsatzrahmen mit Sonnenschutzeinrichtung vorzuschlagen, der diesen Nachteil der bekannten Vorsatzrahmen mit Sonnenschutzeinrichtung vermeidet.

Diese Aufgabe wird durch einen Vorsatzrahmen nach der Lehre des Anspruchs 1 gelöst.

Vorteilhafte Ausführungsformen der Erfindung sind Gegenstand der Unteransprüche.

Der erfindungsgemäße Vorsatzrahmen beruht auf dem Grundgedanken, an dem Vorsatzrahmen eine Sonnenschutzeinrichtung mit zumindest einem verstellbar gelagerten Sonnenschutzelement vorzusehen. Das Sonnenschutzelement kann dann in seiner Größe einstellbar in der vom Vorsatzrahmen aufgespannten Befestigungsebene angeordnet werden, um dadurch die dahinterliegende Scheibe zumindest bereichsweise von außen abzuschatten. Im Ergebnis wird dadurch ein außenliegender Sonnenschutz erreicht, der mit einfachen Befestigungsmitteln am Fenster oder der Tür angebracht werden kann und zugleich einen effektiven Sonnenschutz ermöglicht. Denn durch Anordnung der Sonnenschutzeinrichtung auf der Außenseite der Scheibe wird erreicht, dass die Strahlungswärme nicht ins Rauminnere gelangt, wie dies beim innenliegenden Sonnenschutz der Fall ist. Durch die Anbringung des Sonnenschutzes am Vorsatzrahmen werden die ansonsten im Bereich des außenliegenden Sonnenschutzes notwendigen baulichen Maßnahmen, beispielsweise die Anbringung von Jalousiekassetten oder Rollokästen am Baukörper vermieden. Stattdessen kann der außenliegende Sonnenschutz in einfacher Weise durch Anbringung des Vorsatzrahmens an der Tür oder dem Fenster realisiert werden. Insbesondere kann der Sonnenschutz auch bei vorhandenen Gebäuden in einfacher Weise durch Anbringung des erfindungsgemäßen Vorsatzrahmens nachgerüstet werden.

Der Vorsatzrahmen dient gattungsgemäß der Anbringung einer Sonnenschutzeinrichtung an der Witterungsseite eines Fensters oder einer Tür. Um den Funktionsumfang des Vorsatzrahmens noch zu erweitern, ist gattungsgemäß vorgesehen, dass die Sonnenschutzeinrichtung zusätzlich eine Insektenschutzeinrichtung aufweist. Dadurch hat der Benutzer neben dem erfindungsgemäß vorgesehenen Sonnenschutz zusätzlich die Möglichkeit, sich durch die Anbringung des Vorsatzrahmens an einem Fenster oder einer Tür vor Insekten zu schützen.

Da der Vorsatzrahmen neben der Sonnenschutzeinrichtung auch eine Insektenschutzeinrichtung aufweist, ist erfindungsgemäß vorgesehen, dass die Sonnenschutzeinrichtung auf der nach außen weisenden Witterungsseite der Insektenschutzeinrichtung angeordnetist. Auf diese Weise kann die Sonnenschutzeinrichtung bei an der Sonnenschutzeinrichtung auftretenden Windlasten innenseitig von der Insektenschutzeinrichtung abgestützt werden. Dies ist insbesondere im Hinblick auf die an der Sonnenschutzeinrichtung auftretenden Windlasten bei geöffnetem Fenster oder geöffneter Tür von großem Vorteil.

Welche Bauart die Sonnenschutzeinrichtung an dem Vorsatzrahmen aufweist, ist grundsätzlich beliebig. Gemäß einer ersten bevorzugten Ausführungsform ist es vorgesehen, dass die Sonnenschutzeinrichtung in der Art eines Rollos ausgebildet ist, wobei der Rollo eine Wickelwelle umfasst, auf der ein flächiger Sonnenschutzbehang aufgewickelt werden kann.

Gemäß einer zweiten Ausführungsform ist es vorgesehen, dass die Sonnenschutzeinrichtung in der Art einer Horizontaljalousie ausgebildet ist, die mehrere beweglich gelagerte Sonnenschutzlamellen umfasst, wobei die Sonnenschutzlamellen in einer Seilführung verstellbar gelagert sind.

Gemäß einer dritten bevorzugten Ausführungsform ist es vorgesehen, dass die Sonnenschutzeinrichtung in der Art einer Plisseeanlage ausgebildet ist. Die Plisseeanlage umfasst dabei zumindest ein mehrfach plissiertes und eine Vielzahl an im Wesentlichen parallelen Falten aufweisendes Flächengebilde, das in einer Seilführung verstellbar gelagert ist.

Insbesondere im Hinblick auf die Nachrüstung erfindungsgemäßer Vorsatzrahmen mit Sonnenschutzeinrichtung ist es vorteilhaft, wenn der Vorsatzrahmen lösbar an der Witterungsseite des Fensters oder der Tür anbringbar ist. Dazu können beispielsweise Befestigungsklammern oder Befestigungsreiber Verwendung finden.

An welchem Teil des Fensters oder der Tür der Vorsatzrahmen befestigt wird, ist grundsätzlich beliebig. Gemäß einer ersten Variante ist es vorgesehen, dass der Vorsatzrahmen mit Befestigungselementen an der Außenseite des feststehenden Blendrahmens des Fensters oder der Tür befestigbar ist. Insbesondere bei dieser Variante ist es vorteilhaft, wenn die Sonnenschutzeinrichtung von der Insektenschutzeinrichtung innenseitig abgestützt wird, um Beschädigungen der Sonnenschutzeinrichtung bei geöffnetem Fenster oder geöffneter Tür zu verhindern.

Ist beispielsweise vorgesehen, dass der Vorsatzrahmen am Blendrahmen des Fensters oder der Tür befestigt ist und innenseitig von einer Insektenschutzeinrichtung abgestützt wird, so kann eine manuelle Betätigung vor der unmittelbaren Verstellung der Sonnenschutzeinrichtung nicht mehr realisiert werden. Um in diesen Fällen eine Verstellung der Sonnenschutzeinrichtung dennoch realisieren zu können, kann am Sonnenschutzelement ein Betätigungselement, insbesondere ein Kettenzug, vorgesehen werden, der den Vorsatzrahmen in einer Durchführung durchgreift. Auf diese Weise wird das Betätigungselement von der Außenseite des Vorsatzrahmens durch den Vorsatzrahmen hindurch auf die Innenseite des Vorsatzrahmens durchgeführt, wo das Betätigungselement dann vom Bediener zur Verstellung der Sonnenschutzeinrichtung betätigt werden kann.

Alternativ zur Befestigung am feststehenden Blendrahmen kann der erfindungsgemäße Vorsatzrahmen auch an der Außenseite des beweglichen Flügelrahmens des Fensters oder der Tür befestigt werden. Dadurch ist es insbesondere möglich, durch Aufschwenken des Fensters oder der Tür die Sonnenschutzeinrichtung für den Bediener zugänglich zu machen, um eine unmittelbare Verstellung des Sonnenschutzelements durch entsprechende Betätigung zu ermöglichen. Beschädigungen der Sonnenschutzeinrichtung durch unzulässig hohe Windlasten bei geöffnetem Fenster oder Tür sind bei dieser Variante zudem ausgeschlossen, da die Sonnenschutzeinrichtung jeweils beim Öffnen des Fensters oder der Tür gemeinsam mit dem Flügelrahmen aus der Fensteröffnung weggeschwenkt wird.

Gemäß einer dritten Variante kann der Vorsatzrahmen mit geeigneten Befestigungselementen auch auf der Außenseite der Scheibe des Fensters oder der Tür befestigt werden.

Zur Befestigung des Vorsatzrahmens an der Scheibe können am Vorsatzrahmen geeignete Haftelemente, beispielsweise Klebestreifen, vorgesehen sein.

Der erfindungsgemäße Vorsatzrahmen sieht die Anbringung der Sonnenschutzeinrichtung auf der Witterungsseite eines Fensters oder einer Tür vor. Mit dieser Anordnung der Sonnenschutzeinrichtung auf der Außenseite des Fensters oder der Tür ist die Sonnenschutzeinrichtung Witterungseinflüssen ausgesetzt, die die Langlebigkeit der Sonnenschutzeinrichtung beeinträchtigen können. Um einen entsprechenden Witterungsschutz der Sonnenschutzeinrichtung zu gewährleisten kann der Vorsatzrahmen eine Schutzkassette umfassen, in der das verstellbar gelagerte Sonnenschutzelemente witterungsgeschützt aufgenommen wird.

Im Hinblick auf den Bedienkomfort bei der Nutzung der Sonnenschutzeinrichtung ist es besonders vorteilhaft, wenn der Vorsatzrahmen eine elektrische Antriebseinrichtung umfasst, mit der das verstellbar gelagerte Sonnenschutzelement motorisch verstellt werden kann. Diese Art der motorischen Verstellung des Sonnenschutzelements ist insbesondere dann von Vorteil, wenn eine unmittelbare Betätigung des Sonnenschutzelements aufgrund der Art der Befestigung des Vorsatzrahmens am Fenster oder der Tür nicht möglich ist.

Zur Bedienung der elektrischen Antriebseinrichtung muss der Benutzer entsprechende Stellbefehle in die Antriebseinrichtung übertragen. Kabelgebundene Steuerungseinrichtungen weisen dabei den Nachteil auf, dass entsprechende Steuerkabel am oder im Baukörper verlegt werden müssen und somit einen hohen baulichen Aufwand erfordern. Insbesondere bei der Nachrüstung des erfindungsgemäßen Vorsatzrahmens ist die Verlegung von Steuerkabeln in vielen Fällen überhaupt nicht möglich. Zur Lösung dieses Problems ist es deshalb besonders vorteilhaft, wenn die elektrische Antriebseinrichtung eine drahtlose Steuerungsschnittstelle umfasst, an der drahtlos übertragene Steuerbefehle empfangen werden können. Auf diese Weise kann der Bediener dann mit einer drahtlosen Fernbedienung die Steuerbefehle auslösen, die dann drahtlos an die Steuerungsschnittstelle auf der Außenseite des Fensters oder der Tür übertragen und empfangen werden können.

Im Hinblick auf die Energieversorgung der elektrischen Antriebseinrichtung stellt sich ebenfalls die Problematik der vielfach nicht möglichen Verlegung von Anschlusskabeln. Soweit eine Verlegung solcher Anschlusskabel nicht möglich ist, und die elektrische Antriebseinrichtung somit nicht ans Stromnetz angeschlossen werden kann, ist es besonders vorteilhaft, wenn die elektrische Antriebseinrichtung einen Akkumulator zur netzunabhängigen Energieversorgung umfasst. Zum Laden des Ackumulators kann dieser dann entweder entnommen und an das öffentliche Netz angeschlossen oder mit speziellen Ladeeinrichtungen an das öffentliche Netz angeschlossen werden.

Außerdem ist es zur Ladung des Akkumulators auch denkbar, dass die elektrische Antriebseinrichtung ein Solarmodul zur Umwandlung von Sonnenlicht in elektrische Energie umfasst. Auf diese Weise wird dann die elektrische Antriebseinrichtung gänzlich vom Anschluss an das öffentliche Stromnetz unabhängig gemacht.

Verschiedene Ausführungsformen der Erfindung sind in den Zeichnungen schematisch dargestellt und werden nachfolgend beispielhaft erläutert.

Es zeigen:
**Fig. 1** eine erste Ausführungsform eines Vorsatzrahmens mit Sonnenschutzrollo in perspektivischer Ansicht von vorne; eine Ausführungsform, die nicht unter die beigefügten Ansprüche fällt;
**Fig. 2** den Vorsatzrahmen gemäß Fig. 1 in perspektivischer Ansicht von hinten;
**Fig. 3** eine zweite Ausführungsform eines Vorsatzrahmens mit Horizontaljalousie in perspektivischer Ansicht von vorne; eine Ausführungsform, die nicht unter die beigefügten Ansprüche fällt;
**Fig. 4** eine dritte Ausführungsform eines Vorsatzrahmens mit Plisseeanlage; eine Ausführungsform, die nicht unter die beigefügten Ansprüche fällt;
**Fig. 5** eine vierte Ausführungsform eines erfindungsgemäßen Vorsatzrahmens mit Sonnenschutzrollo und Insektenschutznetz;
**Fig. 6** den Vorsatzrahmen gemäß Fig. 5 bei Anbringung am Blendrahmen eines Fensters in perspektivischer Ansicht von außen;
**Fig. 7** das Fenster gemäß Fig. 6 mit dem daran auf der Witterungsseite angebrachten Vorsatzrahmen in perspektivischer Ansicht von innen;
**Fig. 8** eine weitere Ausführungsform eines Vorsatzrahmens mit Sonnenschutzrollo zur Anbringung am Flügelrahmen eines Fensters in perspektivischer Ansicht von vorne; eine Ausführungsform, die nicht unter die beigefügten Ansprüche fällt;
**Fig. 9** eine weitere Ausführungsform eines Vorsatzrahmens mit Sonnenschutzrollo zur Anbringung auf der Scheibe eines Fensters in perspektivischer Ansicht von vorne; eine Ausführungsform, die nicht unter die beigefügten Ansprüche fällt.

**Fig. 1** zeigt einen Vorsatzrahmen 01, dessen geschlossener Umfang eine Befestigungsebene aufspannt. Der Vorsatzrahmen 01 kann an der Außenseite eines feststehenden Blendrahmens eines Fensters eingehängt werden. Auf der in Fig. 1 dargestellten Witterungsseite des Vorsatzrahmens 01 ist eine Sonnenschutzeinrichtung 02 in Form eines auf eine Wickelwelle aufrollbaren Sonnenschutzbehangs 03 befestigt. Die Wickelwelle befindet sich dabei in einer Schutzkassette 04 durch die der Sonnenschutzbehang 03 gegen Witterungseinflüsse geschützt werden kann. Zur Betätigung der Sonnenschutzeinrichtung 02 kann der Benutzer die Betätigungsleiste 05, die in Seilführungen 06 und 07 verstellbar gelagert ist, nach oben und unten schieben und dadurch die Größe der Sonnenschutzeinrichtung 02 an die jeweiligen Bedürfnisse anpassen.

**Fig. 2** zeigt den Vorsatzrahmen 01 von der gegenüberliegenden Innenseite. Auf der Innenseite des Vorsatzrahmens 01 sind Befestigungshaken 08 angebracht, mit denen der Vorsatzrahmen 01 lösbar an der Außenseite des Blendrahmens eines Fensters eingehängt werden kann. Die Befestigungshaken 08 hintergreifen dabei den Blendrahmen, um auf diese Weise die Lage des Vorsatzrahmens 01 am Blendrahmen zu sichern.

**Fig. 3** zeigt eine zweite Ausführungsform eines Vorsatzrahmens 09 mit einer Sonnenschutzeinrichtung 10, die in der Art einer Horizontaljalousie 11 ausgebildet ist. Hinter der Schutzkassette 12 ist im Vorsatzrahmen 09 eine Durchführung vorgesehen, in der ein in Fig. 3 nicht dargestelltes Betätigungselement, nämlich eine Zugkette, auf die Innenseite des Vorsatzrahmens 09 durchgeführt ist, um den Benutzer die Verstellung der Horizontaljalousie 11 nach Öffnen des im Blendrahmen schwenkbar gelagerten Flügelrahmens zu ermöglichen. Zur Befestigung des Vorsatzrahmens 09 am feststehenden Blendrahmen eines Fensters sind innenseitig des Vorsatzrahmens 09 wiederum vier Befestigungshaken 08 vorgesehen.

**Fig. 4** zeigt eine dritte Ausführungsform eines Vorsatzrahmens 13, bei dem die Sonnenschutzeinrichtung 14 in der Art einer Plisseeanlage 15 ausgebildet ist. Die Plisseeanlage 15 kann zum Schutz gegen die Witterung in einer Schutzkassette 16 aufgenommen werden. Zur Befestigung des Vorsatzrahmens 13 am feststehenden Blendrahmen eines Fensters dienen wiederum auf der Innenseite des Vorsatzrahmens 13 angebrachte Befestigungshaken 08.

**Fig. 5** zeigt eine Ausführungsform eines erfindungsgemäßen Vorsatzrahmens 17. Der Vorsatzrahmen 17 umfasst neben einer Sonnenschutzeinrichtung 18, die in der Art eines Sonnenschutzrollos ausgebildet ist, ein Insektenschutzelement 19, das in der Öffnung des Vorsatzrahmens 17 aufgespannt ist. Der Vorsatzrahmen 17 wird wiederum mit vier in Fig. 5 nicht dargestellten Befestigungshaken 08 an einem feststehenden Blendrahmen eines Fensters eingehängt.

**Fig. 6** zeigt den Vorsatzrahmen 17 nach Befestigung an der Witterungsseite eines Blendrahmens 20. Der Blendrahmen 20 des Fensters 21 wird bauseitig in der Öffnung eines Baukörpers eingeputzt. Auf der Innenseite des Blendrahmens 20 befindet sich dabei der verstellbare Flügelrahmen 22.

**Fig. 7** zeigt das Fenster 21 mit dem Blendrahmen 20 und dem Flügelrahmen 22 von der Innenseite. Der Vorsatzrahmen 17 wird mit den Befestigungshaken 08 am feststehenden Blendrahmen 20 eingehängt, so dass die Fensteröffnung des Fensters 20 vom Insektenschutzelement 19 vollständig überdeckt ist. Da eine unmittelbare Bedienung des Sonnenschutzelements 18 aufgrund der Anbringung des Vorsatzrahmens 17 an der Außenseite des Blendrahmens 20 und aufgrund des Überdeckens der Fensteröffnung mit dem Insektenschutzelement 19 nicht möglich ist, ist in der Schutzkassette 23 ein elektrischer Antriebsmotor mit drahtloser Steuerungsschnittstelle eingebaut. Durch Eingabe von Bedienbefehlen an einer Fernbedienung kann dann der Bediener die Sonnenschutzeinrichtung 18 aus- und einfahren.

**Fig. 8** zeigt einen Flügelrahmen 24 eines Fensters 25 nach Anbringung eines Vorsatzrahmens 26. Der Vorsatzrahmen 26 weist einen offenen Umfang auf, an dessen Außenseite eine Sonnenschutzeinrichtung 27, nämlich ein Sonnenschutzrollo, angeordnet ist. Durch die Anordnung des Vorsatzrahmens 26 am Flügelrahmen 24 wird es ermöglicht, dass die Sonnenschutzeinrichtung 27 bei geöffnetem Flügelrahmen 24 unmittelbar vom Benutzer ein- und ausgefahren werden kann.

**Fig. 9** zeigt einen weiteren Vorsatzrahmen 28 mit offenem Umfang, an dessen Witterungsseite wiederum eine Sonnenschutzeinrichtung 29, nämlich ein Sonnenschutzrollo, vorgesehen ist. Der Vorsatzrahmen 28 wird mit Klebestreifen auf die Scheibe 32 im Flügelrahmen 30 eines Fensters 31 aufgeklebt.

## Patentansprüche

1. Vorsatzrahmen (17) zur Anbringung an der Witterungsseite eines Fensters (21) oder einer Tür, insbesondere zur Anbringung an einem ortsfesten Blendrahmen (20) oder an einem beweglichen Flügelrahmen oder an der Außenseite einer Scheibe, wobei der geschlossene oder offene Umfang des Vorsatzrahmens (17) eine Befestigungsebene vor der Scheibe des Fensters (21) oder der Tür definiert, wobei der Vorsatzrahmen (17) eine Sonnenschutzeinrichtung (18) mit zumindest einem verstellbar gelagerten Sonnenschutzelement umfasst, und wobei das Sonnenschutzelement in seiner Größe einstellbar in der vom Vorsatzrahmen definierten Befestigungsebene anordenbar ist und dabei die Scheibe zumindest bereichsweise von außen abschattet, wobei der Vorsatzrahmen (17) neben der Sonnenschutzeinrichtung (18) zusätzlich eine Insektenschutzeinrichtung (19) umfasst, **dadurch gekennzeichnet, dass** die Sonnenschutzeinrichtung (18) an dem Vorsatzrahmen auf der nach außen weisenden Witterungsseite der Insektenschutzeinrichtung (19) angeordnet ist, und wobei die Sonnenschutzeinrichtung (18) : bei an der Sonnenschutzeinrichtung auftretenden Windlasten innenseitig von der Insektenschutzeinrichtung (19) abgestützt werden kann.

2. Vorsatzrahmen nach Anspruch 1,
**dadurch gekennzeichnet,**
**dass** die Sonnenschutzeinrichtung (18) in der Art eines Rollos ausgebildet ist, wobei am Vorsatzrahmen (17) zumindest eine Wickelwelle vorgesehen ist, auf der ein flächiger Sonnenschutzbehang aufwickelbar ist.

3. Vorsatzrahmen nach Anspruch 1,
**dadurch gekennzeichnet,**
**dass** die Sonnenschutzeinrichtung in der Art einer Horizontaljalousie ausgebildet ist, wobei die Horizontaljalousie mehrere beweglich gelagerte Sonnenschutzlamellen umfasst, die in einer Seilführung verstellbar vor der Scheibe anordenbar sind.

4. Vorsatzrahmen nach Anspruch 1,
**dadurch gekennzeichnet,**
**dass** die Sonnenschutzeinrichtung in der Art einer Plisseeanlage ausgebildet ist, wobei die Plisseeanlage zumindest ein mehrfach plissiertes und eine Vielzahl an im Wesentlichen parallele Falten aufweisendes Flächengebilde umfasst, das in einer Seilführung verstellbar vor der Scheibe anordenbar ist.

5. Vorsatzrahmen nach einem der Ansprüche 1 bis 4,
**dadurch gekennzeichnet,**
**dass** der Vorsatzrahmen (17) lösbar an der Witterungsseite des Fensters (21) oder der Tür anbringbar ist.

6. Vorsatzrahmen nach einem der Ansprüche 1 bis 5,
**dadurch gekennzeichnet,**
**dass** der Vorsatzrahmen (17) mit Befestigungselementen (08) an der Außenseite des feststehenden Blendrahmens (20) des Fensters (21) oder der Tür befestigbar ist.

7. Vorsatzrahmen nach einem der Ansprüche 1 bis 6,
**dadurch gekennzeichnet,**
**dass** zur Verstellung des Sonnenschutzelements ein Betätigungselement, insbesondere ein Kettenzug, an der Sonnenschutzeinrichtung vorgesehen ist, wobei im Vorsatzrahmen zumindest eine Durchführung vorgesehen ist, in die das Betätigungselement von der an der Außenseite des Vorsatzrahmens angeordneten Sonnenschutzeinrichtung auf die Innenseite des Vorsatzrahmens durchgeführt ist.

8. Vorsatzrahmen nach einem der Ansprüche 1 bis 5,
**dadurch gekennzeichnet,**
**dass** der Vorsatzrahmen (17) mit Befestigungselementen an der Außenseite des beweglichen Flügelrahmens des Fensters (21) oder der Tür befestigbar ist.

9. Vorsatzrahmen nach einem der Ansprüche 1 bis 5,
**dadurch gekennzeichnet,**
**dass** der Vorsatzrahmen (17) mit Befestigungselementen auf der Außenseite der Scheibe des Fensters (21) oder der Tür befestigbar ist.

10. Vorsatzrahmen nach Anspruch 9,
**dadurch gekennzeichnet,**
**dass** der Vorsatzrahmen (17) mit Haftelementen auf der Außenseite des beweglichen Flügelrahmens oder der Scheibe aufklebbar ist.

11. Vorsatzrahmen nach einem der Ansprüche 1 bis 9,
**dadurch gekennzeichnet,**
**dass** der Vorsatzrahmen (17) eine Schutzkassette umfasst, in der das verstellbar gelagerte Sonnenschutzelement witterungsgeschützt aufgenommen werden kann.

12. Vorsatzrahmen nach einem der Ansprüche 1 bis 11,
**dadurch gekennzeichnet,**
**dass** der Vorsatzrahmen (17) eine elektrische Antriebseinrichtung umfasst, mit dem das verstellbar gelagerte Sonnenschutzelement motorisch verstellt werden kann.

13. Vorsatzrahmen nach Anspruch 12,
**dadurch gekennzeichnet,**
**dass** die elektrische Antriebseinrichtung eine drahtlose Steuerungsschnittstelle umfasst, an der drahtlos übertragene Steuerbefehle empfangen werden können.

14. Vorsatzrahmen nach Anspruch 12 oder 13,
**dadurch gekennzeichnet,**
**dass** die elektrische Antriebseinrichtung einen Akkumulator zur netzunabhängigen Energieversorgung umfasst.

15. Vorsatzrahmen nach einem der Ansprüche 12 bis 14,
**dadurch gekennzeichnet,**
**dass** die elektrische Antriebseinrichtung ein Solarmodul zur Umwandlung von Sonnenlicht in elektrische Energie umfasst.

## Claims

1. An attachment frame (17) for being attached to the weather side of a window (21) or a door, in particular for being attached to a stationary frame (20) or to a movable sash or to the outside of a pane, the closed or open circumference of the attachment frame (17) defining a mounting plane in front of the pane of the window (21) or the door, the attachment frame (17) comprising a sun protection device (18) having at least one adjustably mounted sun protection element and the sun protection element being disposed in the mounting plane defined by the attachment frame in such a manner that it is adjustable in its size and shading the pane at least partially from the outside, the attachment frame (17) comprising, in addition to the sun protection device (18), also an insect protection device (19), **characterised in that**
the sun protection device (18) is disposed on the attachment frame on the weather side of the insect protection device (19) facing outward, the sun protection device (18) being supported on the inside by the insect protection device (19) when wind loads occur at the sun protection device.

2. The attachment frame according to claim 1,
**characterised in that**
the sun protection device (18) is designed in the manner of a roller blind, at least one winding shaft being provided at the attachment frame (17), a planar sun protection blind being wound on said winding shaft.

3. The attachment frame according to claim 1,
**characterised in that**
the sun protection device is designed in the manner of a horizontal blind, the horizontal blind comprising several movably mounted sun protection slats which are disposed in front of the pane and are adjustable by means of a rope guide.

4. The attachment frame according to claim 1,
**characterised in that**
the sun protection device is designed in the manner of a pleated blind, the pleated blind comprising at least one planar structure which is pleated several times, has a plurality of essentially parallel pleats, is disposed in front of the pane and is adjustable by means of a rope guide.

5. The attachment frame according to any one of claims 1 to 4, **characterised in that**
the attachment frame (17) is removably mounted on the weather side of the window (21) or the door.

6. The attachment frame according to any one of claims 1 to 5, **characterised in that**
the attachment frame (17) is mounted on the outside of the stationary frame (20) of the window (21) or the door by means of mounting elements (08).

7. The attachment frame according to any one of claims 1 to 6, **characterised in that**
an actuating element, in particular a chain hoist, is provided at the sun protection device for adjusting the sun protection element, at least one passage opening being provided in the attachment frame, the actuating element being guided through said passage opening from the sun protection device disposed on the outside of the attachment frame to the inside of the attachment frame.

8. The attachment frame according to any one of claims 1 to 5, **characterised in that**
the attachment frame (17) is mounted on the outside of the movable sash of the window (21) or the door by means of mounting elements.

9. The attachment frame according to any one of claims 1 to 5, **characterised in that**
the attachment frame (17) is mounted on the outside of the pane of the window (21) or the door by means of mounting elements.

10. The attachment frame according to claim 9,
**characterised in that**
the attachment frame (17) is glued to the outside of the movable sash or the pane by means of adhesive elements.

11. The attachment frame according to any one of claims 1 to 9, **characterised in that**
the attachment frame (17) comprises a protection box which accommodates the adjustably mounted sun protection element so that it is protected from the weather.

12. The attachment frame according to any one of claims 1 to 11, **characterised in that**
the attachment frame (17) comprises an electric drive device by means of which the adjustably mounted sun protection element is adjusted in a motor-driven manner.

13. The attachment frame according to claim 12,
**characterised in that**
the electric drive device comprises a wireless control interface which receives wirelessly transmitted control commands.

14. The attachment frame according to claim 12 or 13,
**characterised in that**
the electric drive device comprises an accumulator for a network-independent energy supply.

15. The attachment frame according to any one of claims 12 to 14, **characterised in that**
the electric drive device comprises a solar panel for converting sunlight into electric energy.

## Revendications

1. Cadre de fixation (17) pour être fixé au côté exposé aux intempéries d'une fenêtre (21) ou d'une porte, notamment pour être fixé à un cadre dormant fixé (20) ou à un châssis d'un ouvrant mobile ou à la face extérieure d'une vitre, la circonférence fermée ou ouverte du cadre de fixation (17) définissant un plan de montage devant la vitre de la fenêtre (21) ou de la porte, le cadre de fixation (17) comprenant un dispositif (18) de protection solaire ayant au moins un élément de protection solaire monté de manière réglable, et l'élément de protection solaire étant disposé dans le plan de montage défini par le cadre de fixation de telle manière qu'il est réglable en taille et obscurcissant la vitre au moins partiellement de l'extérieur, le cadre de fixation (17) comprenant, en plus du dispositif (18) de protection solaire, additionnellement un dispositif (19) de protection contre les insectes,
**caractérisé en ce que**
le dispositif (18) de protection solaire est disposé sur le cadre de fixation sur le côté du dispositif (19) de protection contre les insectes qui est exposé aux intempéries et qui est orienté vers l'extérieur, le dispositif (18) de protection solaire étant supporté au côté intérieur par le dispositif (19) de protection contre les insectes quand des charges de vent se produisent sur le dispositif de protection solaire.

2. Cadre de fixation selon la revendication 1,
**caractérisé en ce que**
le dispositif (18) de protection solaire est réalisé à la manière d'un store, au moins un tube d'enroulement étant prévu au cadre de fixation (17), un écran de protection solaire plan étant enroulé sur ledit tube d'enroulement.

3. Cadre de fixation selon la revendication 1,
**caractérisé en ce que**
le dispositif de protection solaire est réalisé à la manière d'un store horizontal, le store horizontal comprenant plusieurs lames de protection solaire qui sont montées de manière mobile et qui sont disposées devant la vitre et sont réglables au moyen d'un guidage de corde.

4. Cadre de fixation selon la revendication 1,
**caractérisé en ce que**
le dispositif de protection solaire est réalisé à la manière d'un store plissé, le store plissé comprenant au moins une structure plane qui est plissée plusieurs fois, a une pluralité de plis essentiellement parallèles, est disposée devant la vitre et est réglable au moyen d'un guidage de corde.

5. Cadre de fixation selon l'une quelconque des revendications 1 à 4, **caractérisé en ce que**
le cadre de fixation (17) est disposé de manière amovible sur le côté exposé aux intempéries de la fenêtre (21) ou de la porte.

6. Cadre de fixation selon l'une quelconque des revendications 1 à 5, **caractérisé en ce que**
le cadre de fixation (17) est monté sur le côté extérieur du cadre dormant fixé (20) de la fenêtre (21) ou de la porte au moyen d'éléments de montage (08).

7. Cadre de fixation selon l'une quelconque des revendications 1 à 6, **caractérisé en ce**
**qu'**un élément d'actionnement, notamment un treuil à chaîne, est prévu au dispositif de protection solaire pour le réglage de l'élément de protection solaire, au moins un trou de passage étant prévu dans le cadre de fixation, l'élément d'actionnement étant guidé à travers ledit trou de passage à partir du dispositif de protection solaire disposé sur le côté extérieur du cadre de fixation jusqu'au côté intérieur du cadre de fixation.

8. Cadre de fixation selon l'une quelconque des revendications 1 à 5, **caractérisé en ce que**
le cadre de fixation (17) est monté sur le côté extérieur du châssis d'un ouvrant mobile de la fenêtre (21) ou de la porte au moyen d'éléments de montage.

9. Cadre de fixation selon l'une quelconque des revendications 1 à 5, **caractérisé en ce que**
le cadre de fixation (17) est monté sur le côté extérieur de la vitre de la fenêtre (21) ou de la porte au moyen d'éléments de montage.

10. Cadre de fixation selon la revendication 9,
**caractérisé en ce que**
le cadre de fixation (17) est collé sur le côté extérieur du châssis d'un ouvrant mobile ou sur le côté extérieur de la vitre au moyen d'éléments adhésifs.

11. Cadre de fixation selon l'une quelconque des revendications 1 à 9, **caractérisé en ce que**
le cadre de fixation (17) comprend un caisson de protection qui loge l'élément de protection solaire monté de façon réglable de manière à ce qu'il soit protégé contre les intempéries.

12. Cadre de fixation selon l'une quelconque des revendications 1 à 11, **caractérisé en ce que**
le cadre de fixation (17) comprend un dispositif d'entraînement électrique au moyen duquel l'élément de protection solaire monté de manière réglable est réglé de manière motorisé.

13. Cadre de fixation selon la revendication 12,
**caractérisé en ce que**
le dispositif d'entraînement électrique comprend une interface de contrôle sans fil qui reçoit des commandes de contrôle transmises sans fil.

14. Cadre de fixation selon la revendication 12 ou 13,
**caractérisé en ce que**
le dispositif d'entraînement électrique comprend un accumulateur pour une alimentation en énergie indépendante du réseau.

15. Cadre de fixation selon l'une quelconque des revendications 12 à 14, **caractérisé en ce que**
le dispositif d'entraînement électrique comprend un panneau solaire pour convertir la lumière du soleil en énergie électrique.
